# EUROPÄISCHE PATENTSCHRIFT

(11) **EP 2 745 278 B1**
(45) Veröffentlichungstag und Bekanntmachung des Hinweises auf die Patenterteilung: **05.05.2021**
(21) Anmeldenummer: 12751260.6
(22) Anmeldetag: 13.08.2012
(51) Int. Cl.: G07D 7/12, G07D 7/20

(54) **SENSOR UND VERFAHREN ZUM BETREIBEN DES SENSORS**
SENSOR, AND METHOD FOR OPERATING SAID SENSOR
CAPTEUR ET PROCÉDÉ POUR FAIRE FONCTIONNER CE CAPTEUR

(30) Priorität: 17.08.2011 DE 102011110894
(43) Veröffentlichungstag der Anmeldung: 25.06.2014
(73) Patentinhaber: Giesecke+Devrient Currency Technology GmbH, 81677 München (DE)
(72) Erfinder: FRANKENBERGER, Jörg, 85570 Markt Schwaben (DE); BLOSS, Michael, 81241 München (DE); KERST, Erich, 85570 Unterföhring (DE)
(86) Internationale Anmeldenummer: PCT/EP2012/003454
(87) Internationale Veröffentlichungsnummer: WO 2013/023776

(56) Entgegenhaltungen:
- WO-A1-99/48040
- WO-A2-95/19019
- DE-A1-102004 035 494
- DE-A1-102008 048 043
- US-A- 4 587 434
- US-A- 5 790 693

## Beschreibung

Die Erfindung betrifft ein Verfahren zum Betreiben eines Sensors, der zur Prüfung von Wertdokumenten ausgebildet ist und einen Sensor, der zur Durchführung dieses Verfahrens ausgebildet ist.

Zur Prüfung von Wertdokumenten werden üblicherweise Sensoren verwendet, mit denen die Art der Wertdokumente bestimmt wird und/oder mit denen die Wertdokumente auf Echtheit und/oder auf ihren Zustand geprüft werden. Derartige Sensoren werden z.B. zur Prüfung von Banknoten, Schecks, Ausweisen, Kreditkarten, Scheckkarten, Tickets, Gutscheinen und dergleichen verwendet. Die Wertdokumente werden üblicherweise in einer Vorrichtung zur Wertdokumentbearbeitung geprüft, in der, je nach den zu prüfenden Wertdokumenteigenschaften, einer oder mehrere Sensoren enthalten sind. Zur Prüfung der Wertdokumente werden diese mit Hilfe eines Transportsystems einzeln entlang eines Transportwegs an den Sensoren vorbeitransportiert.

Zur Überprüfung der Funktion eines Sensors, der entlang des Transportwegs der Wertdokumente angeordnet ist, wird üblicherweise ein Testmedium in den Erfassungsbereich des Sensors eingebracht, um mit dem Sensor einen Messwert des Testmediums zu detektieren. Zu diesem Zweck wird die Wertdokumentprüfung unterbrochen und - an Stelle eines Wertdokuments - das Testmedium in den Erfassungsbereich des Sensors eingebracht. Nachteilig ist bei diesem Verfahren, dass ein Testmedium bereit gestellt werden muss und dessen Zuordnung zu dem Sensor sicher gestellt werden muss. Im Fall mehrerer Sensoren oder bei Erneuerung des Testmediums, z.B. aufgrund von Degradation des Testmediums, kann es dabei leicht zu Verwechslungen kommen, die zu falschen Testergebnissen führen können. Ferner wurde vorgeschlagen, ein Testmedium in den Sensor selbst einzubauen, z.B. in das Gehäuse des Sensors. Zur Überprüfung der Sensorfunktion wird die Prüfung der Wertdokumente unterbrochen und das Testmedium wird in den Erfassungsbereich des Sensors eingeschwenkt, um davon Messwerte zu detektieren. Nachteilig ist auch hier, dass die Prüfung der Wertdokumente zur Überprüfung der Sensorfunktion unterbrochen werden muss.

Bei der Funktionsprüfung eines Sensors wird bisher überprüft, ob Messwerte, die der Sensor von dem in seinen Erfassungsbereich eingebrachten Testmedium detektiert, vorbestimmte Mindestwerte überschreiten. Solange die tatsächlichen Messwerte über den Mindestwerten liegen, ist der Sensor funktionsfähig. Wird jedoch ein Unterschreiten eines Mindestwerts festgestellt, resultiert daraus ein Funktionsausfall des Sensors. Derartige Funktionsausfälle führen zu Betriebsunterbrechungen des Sensors und der zugehörigen Vorrichtung, die die Wertdokumente prüft, so dass der Durchsatz der Wertdokumentprüfung reduziert wird. Funktionsausfälle erfordern üblicherweise eine intensive Überprüfung des Sensors und/oder haben manuelle Eingriffe, z.B. durch Servicemitarbeiter, zur Folge und Erhöhen dadurch den Aufwand zum Betreiben des Sensors.

Die US4587434 A offenbart einen Sensor zur Prüfung von Wertdokumenten, der dazu ausgebildet ist, einen Selbsttest durchzuführen. Die WO99/48040 A1 und die DE102008048043 A1 betreffen die Kalibrierung von Sensoren zu Prüfung von Wertdokumenten.

Eine Aufgabe der vorliegenden Erfindung ist es daher, den Aufwand zum Betreiben eines zur Wertdokumentprüfung ausgebildeten Sensors zu reduzieren, insbesondere die Anzahl von Funktionsausfällen des Sensors zu reduzieren.

Diese Aufgabe wird durch die Gegenstände der unabhängigen Ansprüche gelöst. In davon abhängigen Ansprüchen sind vorteilhafte Weiterbildungen und Ausgestaltungen der Erfindung angegeben.

Das erfindungsgemäße Verfahren betrifft einen Sensor, der zur Prüfung verschiedener Merkmale von Wertdokumenten ausgebildet ist. Der Sensor kann ein Sensor zur Prüfung optischer oder magnetischer oder elektrischer oder mechanischer Eigenschaften der Wertdokumente sein, um die Wertdokumente auf deren Echtheit, deren Art, deren Zustand oder deren Qualität zu prüfen. Das Verfahren verbessert den Betrieb des Sensors so, dass die Anzahl von Funktionsausfällen des Sensors reduziert wird. Zur Feststellung etwaiger Funktionsstörungen führt der Sensor einen Selbsttest durch, bei dem er seine Funktionsfähigkeit selbstständig überprüft. Um die verschiedenen Merkmale der Wertdokumente prüfen zu können, sind in dem Sensor verschiedene Betriebsmodi vorgesehen. Dazu weist der Sensor einen Datenspeicher auf, in dem, für jedes der verschiedenen Merkmale jeweils ein vorgesehener Betriebsmodus oder Informationen zu dem jeweiligen Betriebsmodus abgespeichert sind, den der Sensor zur Prüfung, des jeweiligen Merkmals verwendet. Bevor der Sensor seinen Selbsttest durchführt, wird mindestens eines der Merkmale ausgewählt, das der Sensor prüfen soll. Falls in dem Selbsttest des Sensors keine Funktionsstörung festgestellt wird, wählt der Sensor zur Prüfung der Wertdokumente den Betriebsmodus aus, der dem ausgewählten Merkmal zugeordnet ist, und führt eine Prüfung der mit diesem Merkmal ausgestatteten Wertdokumente in diesem Betriebsmodus durch.
Falls in dem Selbsttest eine Funktionsstörung festgestellt wird, kann dies einen Funktionsausfall des Sensors zur Folge haben oder der Sensor kann die Funktionsstörung umgehen und die Wertdokumentprüfung trotz der Funktionsstörung durchführen. Bei dem Selbsttest des Sensors ist vorgesehen, dass der Sensor eine bei dem Selbsttest feststellte Funktionsstörung in Abhängigkeit des ausgewählten Merkmals unterschiedlich bewertet und dass der Sensor auf die bei dem Selbsttest festgestellte Funktionsstörung in Abhängigkeit des ausgewählten Merkmals unterschiedlich reagiert. Der Sensor reagiert also auf die dieselbe Funktionsstörung, je nach dem, welches der Merkmale ausgewählt wurde, unterschiedlich. Der Sensor ist z.B. zur Prüfung von mindestens zwei verschiedenen Merkmalen ausgebildet und zeigt bei derselben Funktionsstörung in Abhängigkeit davon, welches der beiden Merkmale ausgewählt wurde, unterschiedliche Reaktionen. Es kann darüber hinaus aber auch Funktionsstörungen geben, für die bestimmt ist, dass der Sensor, unabhängig von dem ausgewählten Merkmal, immer in der gleichen Weise reagiert. Bei Feststellung einer Funktionsstörung kann der Sensor Informationen über die festgestellte Funktionsstörung in einen Fehlerspeicher abspeichern, damit die Informationen zu der festgestellten Funktionsstörung später verfügbar sind.

Durch die unterschiedlichen Reaktionen des Sensors auf die festgestellte Funktionsstörung in Abhängigkeit des ausgewählten Merkmals wird erreicht, dass die Anzahl der Funktionsausfälle des Sensors reduziert wird. Während bisher eine Funktionsstörung des Sensors stets zu einem Ausfall des Sensors führt, kann der Sensor gemäß der Erfindung, trotz einer festgestellten Funktionsstörung, die Prüfung bestimmter Merkmale dennoch durchführen, z.B. solche, deren Prüfung von der Funktionsstörung nicht behindert wird. Auch wenn die Funktionsstörung die Prüfung eines Merkmals behindern würde, fällt der Sensor nur dann aus, wenn es keine Möglichkeit zur Umgehung der Funktionsstörung gibt. In vielen Fällen wird der Sensor die Funktionsstörung umgehen können, so dass er - anstatt auszufallen - weiter zur Prüfung der Wertdokumente betrieben werden kann.

Im Fall eines optischen Sensors kann der Sensor die Funktionsstörung beispielsweise in Abhängigkeit der spektralen Eigenschaften des ausgewählten Merkmals unterschiedlich bewerten und unterschiedlich auf die Funktionsstörung reagieren, insbesondere in Abhängigkeit der spektralen Lage und/oder des spektralen Verlaufs des Merkmals.

Die Informationen zu den unterschiedlichen Reaktionen, die der Sensor, in Abhängigkeit des ausgewählten Merkmals, bei der festgestellten Funktionsstörung ausführen soll, sind in dem Datenspeicher des Sensors abgespeichert. Aus diesen Informationen kann der Sensor die unterschiedlichen Reaktionen für die verschiedenen Merkmale ableiten oder entnehmen. Zur unterschiedlichen Bewertung und Reaktion auf die festgestellte Funktionsstörung in Abhängigkeit des ausgewählten Merkmals verwendet der Sensor diejenigen der in dem Datenspeicher abgespeicherten Reaktionen, die dem ausgewählten Merkmal dort zugeordnet sind. Vorteilhaft kann der Sensor seinen Selbsttest daher völlig selbstständig ausführen und benötigt dafür keinen Datenaustausch mit seiner Umgebung.

Bei dem Selbsttest des Sensors kann vorgesehen sein, dass der Sensor eine im Rahmen seines Selbsttests feststellte Funktionsstörung in Abhängigkeit der ausgewählten Wertdokumentart unterschiedlich bewertet und dass der Sensor auf die im Rahmen des Selbsttests festgestellte Funktionsstörung in Abhängigkeit der ausgewählten Wertdokumentart unterschiedlich reagiert. Als Wertdokumentarten werden z.B. Banknoten, Schecks, Ausweise, Kreditkarten, Scheckkarten, Tickets, Gutscheine oder eine bestimmte Sorte oder Version derselben bezeichnet. Die Wertdokumentart kann aber auch eine Auswahl mehrerer verschiedener Sorten von Wertdokumenten sein z.B. Wertdokumente mit bestimmten Merkmalen oder Wertdokumente mit bestimmten Abmessungen. Im Fall von Banknoten kann die Wertdokumentart die Stückelung, die Währung, die Emission oder eine Angabe über eine Auswahl verschiedener Stückelungen und/oder Währungen sein.

Das zu prüfende Merkmal kann zum Beispiel dadurch ausgewählt werden, dass dem Sensor, vor der Durchführung seines Selbsttests, Informationen darüber zugeführt werden, welches der Merkmale geprüft werden soll. Der Sensor kann diese Informationen z.B. über seine Kommunikationsschnittstelle erhalten, z.B. von der Vorrichtung in welcher der Sensor betrieben wird, oder von einem anderen Sensor dieser Vorrichtung, oder über ein Netzwerk oder durch einen Bediener der Vorrichtung, der das zu prüfende Merkmal bzw. die zu prüfende Wertdokumentart auswählt, z.B. durch manuelle Eingabe an dem Sensor oder an der Vorrichtung. Falls mehrere Merkmale zu prüfen sind, werden dem Sensor entsprechende Informationen zu mehreren Merkmalen zugeführt.

Das zu prüfende Merkmal kann dadurch ausgewählt werden, dass dem Sensor Informationen über die zu prüfende Wertdokumentart zugeführt werden. Aus der ausgewählten Wertdokumentart kann der Sensor das/die bei dieser Wertdokumentart zu prüfende(n) Merkmal(e) bestimmen, z.B. anhand einer in seiner Datenspeicher hinterlegten Zuordnung zwischen Wertdokumentart und Merkmal. Das zu prüfende Merkmal kann auch dadurch ausgewählt werden, dass dem Sensor mitgeteilt wird, welche(s) von mehreren Merkmalen derselben Wertdokumentart geprüft werden soll(en). Das zu prüfende Merkmal kann aber auch dadurch ausgewählt werden, dass der Sensor, vor der Durchführung seines Selbsttests, selbst die Wertdokumentart ermittelt, z.B. nachdem er eines oder mehrere der Wertdokumente der zu prüfenden Wertdokumentart geprüft hat. Anhand der Zuordnungen zwischen Wertdokumentart und Merkmal, die in dem Datenspeicher des Sensors hinterlegt sind, kann der Sensor das zu prüfende Merkmal der jeweiligen Wertdokumentart bestimmen.

Bevorzugt führt der Sensor, unabhängig von dem ausgewählten Merkmal bzw. der ausgewählten Wertdokumentart, einen vorbestimmten Selbsttest durch. Vorteilhaft kann der Sensor dann für alle Merkmale bzw. Wertdokumentarten denselben Selbsttest verwenden. Die Ergebnisse des Selbsttests bewertet der Sensor jedoch in Abhängigkeit des ausgewählten Merkmals bzw. der ausgewählten Wertdokumentart unterschiedlich und der Sensor reagiert unterschiedlich. Der Sensor ist z.B. zur Durchführung nur eines Selbsttests ausgebildet. Bei diesem ist vorgesehen, dass der Sensor eine feststellte Funktionsstörung in Abhängigkeit des ausgewählten Merkmals unterschiedlich bewertet und auf die festgestellte Funktionsstörung in Abhängigkeit des ausgewählten Merkmals unterschiedlich reagiert.

Bei dem Selbsttest des Sensors ist vorgesehen, dass der Sensor, falls ein Merkmal ausgewählt wurde, dessen Prüfung die festgestellte Funktionsstörung behindern würde, anders auf die festgestellte Funktionsstörung reagiert als falls ein Merkmal ausgewählt wurde, dessen Prüfung die festgestellte Funktionsstörung nicht behindern würde. Falls die festgestellte Funktionsstörung die Prüfung des ausgewählten Merkmals nicht behindern würde, führt der Sensor die Prüfung des ausgewählten Merkmals in dem für das ausgewählte Merkmal vorgesehenen Betriebsmodus durch. In diesem Fall ist keine Umgehung der Funktionsstörung notwendig und die festgestellte Funktionsstörung kann bei der Prüfung des Merkmals ignoriert werden.

Zur Prüfung des ausgewählten Merkmals ist üblicherweise ein bestimmter Betriebsmodus des Sensors vorgesehen, in dem bestimmt ist, welche Messwerte der Sensor zur Prüfung des ausgewählten Merkmals detektieren soll und wie die detektierten Messwerte zur Prüfung des Merkmals auszuwerten sind. Es ist bei dem Selbsttest des Sensors vorgesehen, dass der Sensor auf eine im Rahmen des Selbsttests festgestellte Funktionsstörung, die die Prüfung des ausgewählten Merkmals behindern würde, in bestimmten Fällen, nämlich wenn die Funktionsstörung umgehbar ist, dadurch reagiert, dass der Sensor zur Prüfung des ausgewählten Merkmals, an Stelle des vorgesehenen Betriebsmodus, automatisch einen modifizierten Betriebsmodus verwendet. Und der Sensor führt die Prüfung des ausgewählten Merkmals bzw. der Wertdokumente in dem modifizierten Betriebsmodus durch. Wenn die Funktionsstörung die Prüfung des ausgewählten Merkmals behindern würde, kann der Sensor gegebenenfalls eine oder mehrere Maßnahmen durchführen, durch die er der Funktionsstörung entgegen wirkt, um seine Funktionsfähigkeit zur Prüfung des ausgewählten Merkmals wiederherzustellen, z.B. durch Nachjustieren von Messelementen oder durch eine Anpassung einer Versorgungsspannung. Es kann aber auch vorgesehen sein, dass der Sensor auf dieselbe Funktionsstörung in bestimmten anderen Fällen, wenn die festgestellte Funktionsstörung nicht umgehbar ist, dadurch reagiert, dass der Sensor eine Fehlermeldung ausgibt, welche auf eine Funktionsunfähigkeit des Sensors hinweist. Die Fehlermeldung kann der Sensor selbst anzeigen und/oder über die Kommunikationsschnittstelle zu der Vorrichtung senden, um die Fehlermeldung anzuzeigen und/oder weiter zu verarbeiten.

Der modifizierte Betriebsmodus kann sich von dem vorgesehenen Betriebmodus z.B. dadurch unterscheiden, dass der Sensor den von der Funktionsstörung betroffenen Messwert weglässt. Zum Beispiel wird der betroffene Messwert zwar detektiert, aber bei der Auswertung der Messwerte nicht berücksichtigt und die Auswertung nur auf Basis der übrigen Messwerte durchgeführt, die nicht von der Funktionsstörung betroffen sind. Alternativ kann in dem modifiziert Betriebmodus der von der Funktionsstörung betroffene Messwert auch überhaupt nicht detektiert werden. Im Fall eines optischen Sensors kann die Modifikation darin bestehen, dass die betreffende Lichtquelle in einer Beleuchtungssequenz weggelassen bzw. der betreffende Messwert nicht detektiert wird bzw. in der Auswertung nicht berücksichtigt wird. Bei einem Sensor mit mehreren Messspuren quer zu einer Transportrichtung der Wertdokumente kann der Sensor den Messwert der betreffenden Messspur weglassen bzw. bei Auswertung ignorieren.

Vorzugsweise wird in dem modifizierten Betriebsmodus zur Prüfung der ausgewählten Merkmals zumindest ein anderer Messwert des Sensors verwendet als in dem zur Prüfung des ausgewählten Merkmals vorgesehenen Betriebsmodus bestimmt ist. Der andere Messwert ist z.B. ein Messwert, der aus den detektierten Messwerten abgeleitet wird, z.B. interpoliert oder extrapoliert wird. Der andere Messwert kann auch ein Messwert sein, der in dem vorgesehenen Betriebsmodus zur Prüfung des ausgewählten Merkmals nicht bestimmt ist. Um einen anderen Messwert zu verwenden, kann z.B. ein zusätzlicher Messwert detektiert und ausgewertet werden, der in dem vorgesehenen Betriebsmodus nicht detektiert wird oder es kann ein zusätzlicher Messwert ausgewertet werden, der die in dem vorgesehenen Betriebsmodus zwar detektiert, aber nicht ausgewertet wird.

Der Selbsttest wird insbesondere durch einen bereits in einer Vorrichtung zur Wertdokumentprüfung installierten Sensor durchgeführt. Der Sensor führt den Selbsttest z.B. in der Zwischenzeit zwischen der Prüfung aufeinanderfolgend zu prüfender Wertdokumente durch. Zusätzlich oder alternativ kann der Sensor den Selbsttest auch vor Beginn der Wertdokumentprüfung, z.B. beim Hochfahren des Sensors oder der Vorrichtung durchführen.

Wenn der Sensor ein optischer Sensor ist, umfasst der Selbsttest z.B. eine Überprüfung der Funktion mindestens einer Lichtquelle des Sensors und/oder mindestens eines Photodetektors des Sensors. Zur Überprüfung der Funktion der Lichtquelle und/oder des Photodetektors, wird ein Anteil des an einem Fenster des Sensors reflektierten Lichts der Lichtquelle durch den Photodetektor detektiert, während kein Wertdokument im Erfassungsbereich des Sensors vorhanden ist. Da für diesen Selbsttest kein Testmedium und kein Wertdokument benötigt wird, ist der Selbsttest des Sensors bereits vor Beginn der Wertdokumentprüfung möglich. Außerdem können durch diesen Selbsttest auch Messspuren des Sensors überprüft werden, die außerhalb des zu prüfenden Wertdokuments liegen. Bei der bisher üblichen Verwendung eines Testmediums können solche Rand-Messspuren dagegen nicht überprüft werden. Zur Überprüfung der Funktion der Lichtquellen wird der Anteil des an einem Fenster des Sensors reflektierten Lichts der Lichtquelle durch denjenigen Photodetektor detektiert wird, der auch bei der Prüfung der Wertdokumente das von dem Wertdokument ausgehende Licht detektiert. Daher braucht zum Zweck der Lichtquellen-Prüfung im Rahmen des Selbsttest kein zusätzlicher Detektor vorgesehen werden. Der Selbsttest des Sensors, durch den die Funktion der Lichtquellen und/oder der Photodetektoren überprüft wird, kann in der Lücke zwischen zwei nacheinander an dem Sensor vorbeitransportierten Wertdokumenten durchgeführt werden. Insbesondere kann der Selbsttest in jeder dieser Lücken oder regelmäßig nach einer bestimmten Zeit oder Anzahl an Wertdokumenten durchgeführt werden oder der Selbsttest kann vor einem Wechsel zu einem anderen Merkmal oder zu anderen Wertdokumenten durchgeführt werden.

Wird der Selbsttest des Sensors auf diese Weise durchgeführt, umfasst dieser nicht nur eine Überprüfung der Funktion der Lichtquellen, sondern automatisch auch eine Überprüfung der Funktion des Photodetektors. Mit Hilfe logischer Analysen kann herausgefunden werden, welche der Lichtquelle und/oder der Photodetektoren von der Funktionsstörung betroffen sind. Wenn z.B. mit einem bestimmten Photodetektor das Licht mehrerer Lichtquellen nacheinander detektiert wird, und der Photodetektor bei Einschalten jeder dieser Lichtquellen ein unzureichendes Signal detektiert, kann daraus auf eine Funktionsstörung des Photodetektors oder der daran angeschlossenen elektronischen Schaltung geschlossen werden. Wenn der Photodetektor dagegen nur bei einer dieser Lichtquellen ein unzureichendes Signal detektiert, so wird auf eine Funktionsstörung dieser Lichtquelle oder deren Stromversorgung oder Ansteuerung geschlossen. Eine Funktionsstörung kann bereits aufgrund eines unzureichenden Messwerts festgestellt werden oder erst durch mehrere Messwerte, die auf eine Funktionsstörung schließen lassen. Der Sensor kann zusätzlich oder alternativ auch andersartige Selbsttests durchführen und Funktionsstörungen mit Hilfe anderer Methoden identifizieren. Abhängig davon, welche Funktionsstörung festgestellt wird und ob diese umgehbar ist oder nicht, verwendet der Sensor gegebenenfalls einen seiner modifizierten Betriebsmodi zum Prüfen der Wertdokumente.

Wenn der Sensor ein optischer Sensor ist, der das von den Wertdokumenten ausgehende Licht bei mehreren Wellenlängen detektiert, wird in dem modifizierten Betriebsmodus zur Prüfung des ausgewählten Merkmals z.B. zumindest ein Messwert verwendet, der bei einer anderen Wellenlänge detektiert wird als die Messwerte, die die in dem vorgesehenen Betriebsmodus zur Prüfung des ausgewählten Merkmals vorgesehen sind. Insbesondere kann ein Messwert verwendet werden, den der Sensor bei Beleuchtung mit einer anderen Wellenlänge detektiert. Im Fall spektral verschiedener Lichtquellen kann dies z.B. durch eine spektral andere Beleuchtung erreicht werden und gegebenenfalls eine entsprechend angepasste Auswertung. Im Fall spektral verschiedener Photodetektoren kann, bei gleicher Beleuchtung, ein Messwert bei einer anderen Wellenlänge detektiert und ausgewertet werden.

Wenn der Sensor ein optischer Sensor ist, der das von den Wertdokumenten ausgehende Licht bei mehreren Wellenlängen detektiert, wird in dem modifizierten Betriebsmodus zur Prüfung des ausgewählten Merkmals z.B. zumindest ein abgeleiteter, z.B. interpolierter oder extrapolierter, Messwert verwendet, an Stelle des durch die Funktionsstörung betroffenen Messwerts. Die Verwendung eines abgeleiteten Messwerts hat den Vorteil, dass die Auswertung - trotz der Modifikation des Betriebsmodus - im Wesentlichen gleich bleiben kann, da nur der Schritt des Ableitens vor der Auswertung eingefügt zu werden braucht, die Auswertung ansonsten aber gleich bleiben kann. Der interpolierte Messwert wird z.B. aus den detektierten Messwerten interpoliert, die spektral benachbart zu dem von der Funktionsstörung betroffenen Messwert detektiert werden. Im Fall einer Funktionsstörung einer der Lichtquellen wird z.B., an Stelle des Messwerts, der bei Beleuchtung mit der funktionsgestörten Lichtquelle detektiert wird, ein interpolierter Messwert verwendet, der aus Messwerten interpoliert wird, die bei Beleuchtung mit Lichtquellen detektiert werden, die spektral benachbart zu der funktionsgestörten Lichtquelle sind. Bei spektral aufgelöster Detektion werden entsprechend die Messwerte spektral benachbarter Photodetektoren interpoliert.

Ein optischer Sensor kann in dem modifizierten Betriebsmodus, im Fall einer Funktionsstörung einer der Lichtquellen, zur Prüfung des ausgewählten Merkmals eine oder mehrere andere Lichtquellen verwenden als in dem vorgesehenen Betriebsmodus bestimmt ist. Die Beleuchtung kann dazu auf eine oder mehrere andere Lichtquellen umgestellt werden. An Stelle der von der Funktionsstörung betroffenen Lichtquelle kann, sofern in dem Sensor vorhanden, die spektral gleiche Wellenlänge verwendet werden. Ansonsten kann auch eine oder mehrere Lichtquellen einer anderen Wellenlänge verwendet werden, die sich spektral von der in dem vorgesehenen Betriebsmodus vorgesehenen Wellenlänge unterscheidet. Vorteilhaft können dadurch z.B. Funktionsausfälle des Sensors im Fall eines spektral breitbandigen Merkmals vermieden werden, zu dessen Prüfung auch spektral benachbarte Lichtquellen geeignet sind.

Falls der Sensor ein Sensor mehreren Messspuren quer zu einer Transportrichtung der Wertdokumente aufweist, entlang der die Wertdokumente zur deren Prüfung an dem Sensor vorbeitransportiert werden, kann der Sensor die festgestellte Funktionsstörung in Abhängigkeit der Position des ausgewählten Merkmals auf dem Wertdokument unterschiedlich bewerten und unterschiedlich auf die festgestellte Funktionsstörung reagieren. Zum Beispiel kann der Sensor in dem modifizierten Betriebsmodus, im Fall einer Funktionsstörung einer der Messspuren, zur Prüfung des ausgewählten Merkmals an Stelle des Messwerts der funktionsgestörten Messspur, einen abgeleiteten, z.B. interpolierten Messwert verwenden. Dieser kann aus den Messwerten der zu der funktionsgestörten Messspur benachbarten Messspuren interpoliert werden. Vorteilhaft kann auch in diesem Fall die Auswertung im Wesentlichen gleichbleiben, da nur ein Interpolationsschritt vor der Auswertung nötig ist. Der Sensor kann in dem modifizierten Betriebsmodus, im Fall einer Funktionsstörung einer der Messspuren, zur Prüfung des ausgewählten Merkmals an Stelle des Messwerts der funktionsgestörten Messspur, den Messwert einer anderen Messspur verwenden, die zu der funktionsgestörten Messspur benachbart ist. So können Funktionsausfälle des Sensors bei der Prüfung räumlich ausgedehnter Merkmale vermieden werden. Die Erfindung betrifft auch den Sensor, der zur Prüfung verschiedener Arten von Wertdokumenten ausgebildet ist und der zur Durchführung des erfindungsgemäßen Selbsttests ausgebildet ist, z.B. programmiert ist, in dem der Sensor seine Funktionsfähigkeit überprüft. In dem Datenspeicher des Sensors sind für jedes der verschiedenen Merkmale jeweils der Betriebsmodus oder Informationen zu dem vorgesehenen Betriebsmodus abgespeichert, den der Sensor zur Prüfung des jeweiligen Merkmals verwendet. In dem Datenspeicher sind auch einer oder mehrere modifizierte Betriebsmodi oder Informationen zu diesen, betreffend die unterschiedlichen Reaktionen des Sensors abgespeichert. Der Datenspeicher kann in dem Gehäuse des Sensors integriert sein oder der Datenspeicher ist ein außerhalb vorhandenen Datenspeicher, z.B. Datenspeicher der Vorrichtung, mit dem der Sensor verbunden ist. Der Sensor ist außerdem dazu ausgebildet, z.B. dazu programmiert, dass, bevor der Sensor seinen Selbsttest durchführt, mindestens eines der Merkmale ausgewählt wird, das durch den Sensor geprüft werden soll, z.B. durch den Sensor selbst oder dass dem Sensor eine entsprechende Information zugeführt wird. Bei dem Selbsttest des Sensors ist vorgesehen, dass der Sensor eine im Rahmen des Selbsttest festgestellte Funktionsstörung, in Abhängigkeit des ausgewählten Merkmals unterschiedlich bewertet und dass der Sensor auf die im Rahmen des Selbsttests festgestellte Funktionsstörung in Abhängigkeit des ausgewählten Merkmals unterschiedlich reagiert.

Nachfolgend wird die Erfindung beispielhaft anhand der folgenden Figuren erläutert. Es zeigen:
- Figur 1a: Einen Sensor zur Prüfung von Wertdokumenten, der einen Selbsttest durchführt,
- Figur 1b: eine mit zwei Merkmalen ausgestattete Wertdokumentart W und zwei Wertdokumentarten W1, W2, die mit jeweils einem Merkmal ausgestattet sind,
- Figur 2a: spektrale Verteilung des von einem Merkmal eines Wertdokuments ausgehenden Lichts für zwei verschiedene Merkmale,
- Figur 2b: vier Funktionsstörungen und zugehörige unterschiedliche Reaktionen des Sensors für zwei verschiedene Merkmale,
- Figur 3: Flussdiagramm zum Ablauf des Selbsttests.

Figur 1 zeigt einen Sensor, der einen erfindungsgemäßen Selbsttest durchführt. Als Beispiel wurde ein optischer Sensor 100 gewählt, der Messelemente 4 aufweist, darunter eine oder mehrere Lichtquellen 41 und einen oder mehrere Photodetektoren 43, sowie gegebenenfalls weitere optische Elemente wie z.B. Linsen, Filter, etc.. Ein zu prüfendes Wertdokument 10 wird geprüft, während dieses entlang einer Transportrichtung T an dem Sensor 100 vorbeitransportiert wird. Zur Prüfung des Wertdokuments 10 wird dieses, wenn es sich im Erfassungsbereich des Sensors befindet, durch das von der/den Lichtquellen 41 emittierte Licht beleuchtet und das Licht, das von dem Wertdokument als Folge der Beleuchtung ausgesendet wird, mit Hilfe des/der Photodetektor(en) 43 detektiert. Detektiert wird z.B. das Lumineszenzlicht oder Remissionslicht des Wertdokuments 10. Der optische Sensor 100 ist in diesem Beispiel zur Detektion des von den Wertdokumenten ausgesendeten Lichts bei mehreren verschiedenen Wellenlängen λ₁ bis λ₇ ausgebildet, vgl. dazu Figur 2a. Zu diesem Zweck weist der Detektor z.B. mehrere Lichtquellen mit unterschiedlichem Emissionsspektrum auf oder mehrere Photodetektoren mit spektral unterschiedlicher Empfindlichkeit, z.B. mit unterschiedlichen Filtern ausgestattete Photodetektoren.

In Figur 2a ist für zwei Merkmale M1 und M2, z.B. Echtheitsmerkmale von Wertdokumenten, die jeweilige spektrale Intensitätsverteilung des Lichts dargestellt, das von einem Wertdokument mit dem jeweiligen Merkmal ausgesendet wird. Figur 1b oben zeigt eine Wertdokumentart W, die mit den beiden Merkmalen M1, M2 ausgestattet ist. Figur 1b Mitte zeigt eine andere Wertdokumentart W1, die nur das Merkmal M1 aufweist und Figur 1b unten zeigt eine weitere andere Wertdokumentart W2, die nur mit dem Merkmal M2 ausgestattet ist. Da die beiden Merkmale M1, M2 an unterschiedlichen Positionen auf dem Wertdokument vorhanden sind, sind für die Prüfung der beiden Merkmale M1 und M2 unterschiedliche Messspuren relevant.

Der Sensor 100 weist eine Steuereinrichtung 3 auf, z.B. einen Prozessor, welche die Messelemente 4 sowohl zur Durchführung des Selbsttests als auch zur Prüfung der Merkmale steuert und die dabei detektierten Messwerte gemäß dem jeweiligen Betriebmodus auswertet. Die Steuereinrichtung 3 ist mit einem Datenspeicher 5 des Sensors verbunden, in dem Informationen zu den verschiedenen Betriebmodi des Sensors 100 für mehrere Merkmale Mn=M1, M2,... abgespeichert sind. Dazu gehören z.B. die für die Prüfung des jeweiligen Merkmals Mn vorgesehenen Wellenlängen und Messspuren sowie Informationen zu der Auswertung, die zur Prüfung des jeweiligen Merkmals durchzuführen ist.

In dem Datenspeicher 5 sind zum Beispiel die Informationen zu den Betriebsmodi aus Tabelle 6 enthalten, vgl. Figur 2b, durch die den Merkmalen M1, M2 die Betriebsmodi B1, B2 zugeordnet sind, die der Sensor bei der Prüfung des jeweiligen Merkmals verwenden soll. Die Informationen zum jeweiligen Betriebsmodus umfassen hier die bei der Prüfung des jeweiligen Merkmals auszuwertenden Wellenlängen und Messspuren und die zu verwendende Auswertung. In diesem Beispiel sollen in beiden Betriebsmodi B1 und B2 Messwerte für dieselben Wellenlängen λ₁ - λ₇ und Messspuren L1-L10 detektiert werden, jedoch unterschiedliche Auswertungen durchgeführt werden. Im Betriebsmodus zur Prüfung des Merkmals M1 sind die Wellenlängen λ₁, λ₃, λ₅, λ₆ und λ₇ zur Auswertung vorgesehen und die Messspuren L8 bis L10. Und im Betriebsmodus zur Prüfung der Merkmals M2 sind die Wellenlängen λ₁ bis λ₅ zur Auswertung vorgesehen und die Messspuren L3 bis L10. Ferner sind in Tabelle 6 auch Informationen zu den Reaktionen R1, R2, ... des Sensors auf festgestellte Funktionsstörungen enthalten. Desweiteren können in dem Datenspeicher 5 die Informationen der Tabelle 9 enthalten sein, durch welche der Sensor aus einer ausgewählten Wertdokumentart Wn die von dieser zu prüfenden Merkmale Mn ermitteln kann. Ferner können im Datenspeicher 5 auch weitere Informationen zur Prüfung der Merkmale abgespeichert sein, z.B. Referenzdaten des jeweiligen Merkmals, mit denen die detektierten Messwerte zur Prüfung des Merkmals verglichen werden.

Der Sensor 100 weist ferner eine Kommunikationsschnittstelle 2 auf, über die er Informationen erhalten und ausgeben kann. Um die Prüfung eines bestimmten Merkmals zu veranlassen, können dem Sensor 100 vor der Wertdokumentprüfung über die Kommunikationsschnittstelle 2 Informationen darüber zugeführt werden, welches der verschiedenen Merkmale Mn bzw. welche der Wertdokumentarten Wn, die der Sensor prüfen kann, durch den Sensor tatsächlich geprüft werden soll. Beispielsweise wird dem Sensor über die Kommunikationsschnittstelle 2 zugeführt, dass er das Merkmal M1 prüfen soll. Um dem Sensor das zu prüfende Merkmal mitzuteilen, reicht es bei den Wertdokumentarten W1 und W2 aus, dem Sensor nur die Wertdokumentart mitzuteilen. Zu diesem Zweck wird dem Sensor z.B. nur die Information zugeführt, welche Wertdokumentart Wn dieser prüfen soll, z.B. dass die Wertdokumentart W1 geprüft werden soll. Mit Hilfe der im Datenspeieher 5 hinterlegten Tabelle 9 kann der Sensor aus dieser Wertdokumentart W1 eindeutig das zu prüfende Merkmal M1 ermitteln, analog M2 aus W2.

Zu dem in Figur 1a dargestellten Zeitpunkt befindet sich kein Wertdokument 10 im Erfassungsbereich des Sensors 100. In dieser Lücke zwischen den Wertdokumenten 10 wird im Rahmen des Selbsttests z.B. die Funktion der Lichtquellen 41 des Sensors überprüft. Dazu werden die Lichtquellen 41 in der Lücke zwischen zwei Wertdokumenten 10 einzeln nacheinander eingeschaltet und jeweils das an dem Fenster 8 des Sensors teilweise zurückreflektierte Licht der Lichtquellen mit Hilfe des Photodetektors 43 detektiert. Anhand der von den einzelnen Lichtquellen detektierten Lichtintensität stellt der Sensor 100 fest, ob eine Funktionsstörung der jeweiligen Lichtquelle 41 vorliegt oder nicht. Eine Funktionsstörung einer Lichtquelle wird z.B. dann festgestellt, wenn die detektierte Lichtintensität der Lichtquelle einen bestimmten Mindestwert unterschreitet. Analog kann auch die Funktion der Photodetektoren 43 überprüft werden. Der Selbsttest kann zusätzlich oder alternativ eine Überprüfung elektronischen Bauelementen des Sensors umfassen, z.B. durch Prüfung einer elektrischen Spannung. Auch bei einer Funktionsstörung eines Bauelements, von dessen Funktion die Lichtquelle oder der Photodetektor abhängt, kann der Sensor den jeweiligen modifizierten Betriebsmodus verwenden.

Zur Durchführung des Selbsttests des Sensors 100 kann z.B. gemäß dem in Figur 3 dargestellten Ablaufdiagramm vorgegangen werden. Vor der Durchführung des Selbsttests wird dem Sensor das zu prüfende Merkmal Mn bzw. die zu prüfende Wertdokumentart Wn über die Kommunikationsschnittstelle 2 mitgeteilt. Dies kann vor oder während der Wertdokumentprüfung erfolgen. Der Sensor 100 führt dann vor oder während der Wertdokumentprüfung, z.B. in der Lücke zwischen zwei Wertdokumenten, den Selbsttest durch. Im Prüfschritt S10 entscheidet der Sensor über das Ergebnis des Selbsttests: Falls der Sensor den Selbsttest besteht, wird die Prüfung des ausgewählten Merkmals Mn bei den betreffenden Wertdokumenten, die das Merkmal Mn aufweisen, wie vorgesehen durchgeführt. Falls der Sensor jedoch eine Funktionsstörung F feststellt, wird der Selbsttest nicht bestanden. Ein Nichtbestehen des Selbsttests führt jedoch nicht automatisch zu einer Funktionsunfähigkeit des Sensors. Denn der Sensor prüft, ob die festgestellte Funktionsstörung F zur Prüfung des ausgewählten Merkmals Mn relevant ist oder nicht (Prüfschritt S20). Entsprechende Informationen sind im Datenspeicher 5 abgelegt, vgl. Figuren 1a und 2b. Falls die Funktionsstörung F die Prüfung des Merkmals Mn nicht behindert, wird die Prüfung des ausgewählten Merkmals wie vorgesehen durchgeführt. Allerdings wird ein entsprechender Eintrag in den Fehlerspeicher 7 des Sensors geschrieben. Falls der Sensor im Prüfschritt S20 feststellt, dass die festgestellte Funktionsstörung F die Prüfung des ausgewählten Merkmals Mn behindert, unterscheidet der Sensor zwischen den beiden Fällen, ob die Funktionsstörung F bei dem ausgewählten Merkmal Mn umgehbar ist oder nicht (Prüfschritt S30). Zu diesem Zweck überprüft der Sensor 100, ob in seinen Datenspeicher 5 für das ausgewählte Merkmal Mn Informationen darüber enthalten sind, wie im Fall des Merkmals Mn mit der festgestellten Funktionsstörung F umzugehen ist, z.B. ob für das ausgewählte Merkmal Mn Informationen für einen modifizierter Betriebsmodus zur Umgehung der festgestellten Funktionsstörung F enthalten sind. Falls für das ausgewählte Merkmal Mn kein modifizierter Betriebsmodus vorgesehen ist, mit dem die Funktionsstörung F zu umgehen ist, stellt der Sensor fest, dass er zur Prüfung des Merkmals Mn nicht funktionsfähig ist und gibt eine entsprechende Fehlermeldung ab, z.B. über die Kommunikationsschnittstelle 2 nach außen und schreibt einen entsprechenden Eintrag in den Fehlerspeicher 7. Zum Beispiel wird die Prüfung der Wertdokumente daraufhin angehalten. Bei der Prüfung verschiedener Wertdokumentarten können aber auch die Wertdokumente, bei denen dieses Merkmal Mn zu prüfen ist, bei der Prüfung zurückgewiesen werden (Reject-Ablage), während die übrigen Wertdokumentarten wie vorgesehen geprüft werden. Falls der Sensor 100 jedoch in der Tabelle 6 Informationen zu einem modifizierten Betriebsmodus findet, durch welchen die festgestellte Funktionsstörung F für das ausgewählte Merkmal Mn umgehbar ist, wählt er diesen modifizierten Betriebsmodus. Auf diese Weise umgeht der Sensor die festgestellte Funktionsstörung F und die Prüfung des ausgewählten Merkmals Mn wird mit dem modifizierten Betriebsmodus durchgeführt.

Im Datenspeicher 5 des Sensors sind z.B. die in Tabelle 6 angegebenen Informationen zu den Reaktionen des Sensors auf eine im Rahmen des Selbsttests festgestellten Funktionsstörung enthalten, vgl. Figur 2b. Anhand dieser Informationen entscheidet der Sensor, wie er auf die festgestellte Funktionsstörung bei dem jeweils ausgewählten Merkmal Mn reagiert. In Figur 2b sind vier Beispiele für Funktionsstörungen F1-F4 aufgeführt und jeweils dazu Informationen, wie der Sensor ein und dieselbe Funktionsstörung in Abhängigkeit des Merkmals M1 oder M2 unterschiedlich bewerten und jeweils unterschiedlich darauf reagieren soll:
Funktionsstörung F1:
   Im Selbsttest des Sensors wird eine Funktionsstörung F1 der Lichtquelle λ₃ festgestellt. Falls das Merkmal M1 ausgewählt wurde, stellt der Sensor anhand der Informationen zum Betriebsmodus B1 fest, dass diese Funktionsstörung F1 die Funktionsfähigkeit des Sensors behindern würde. Anhand der Informationen der Tabelle 6 stellt der Sensor jedoch fest, dass die Funktionsstörung F1 für das Merkmal M1 dadurch umgangen werden kann, dass - an Stelle des bei Beleuchtung mit der funktionsgestörten Lichtquelle λ₃ detektierten Messwerts - ein anderer Messwert zum Prüfen des Merkmals M1 verwendet wird, und zwar der bei Beleuchtung mit der funktionsfähigen Lichtquelle λ₄ detektierte Messwert, vgl. Figur 2a. Im Fall des Merkmals M2 entnimmt der Sensor der Tabelle 6, dass die Funktionsstörung F1 für die Prüfung dieses Merkmals M2 relevant und nicht umgehbar ist. Der Sensor gibt daraufhin eine Fehlermeldung ab, dass er aufgrund der Funktionsstörung F1 der Lichtquelle λ₃ zur Prüfung des Merkmals M2 bzw. der betreffenden Wertdokumente nicht funktionsfähig ist.
Funktionsstörung F2:
   Im Selbsttest des Sensors wird eine Funktionsstörung F2 der Lichtquelle λ₅ festgestellt. Falls das Merkmal M1 ausgewählt wurde, stellt der Sensor anhand der Informationen zum Betriebsmodus B1 fest, dass diese Funktionsstörung F2 die Funktionsfähigkeit des Sensors behindern würde. Anhand der Informationen der Tabelle 6 stellt der Sensor ferner fest, dass die Funktionsstörung für dieses Merkmal M1 nicht umgehbar ist. Der Sensor gibt daraufhin eine Fehlermeldung ab, dass er aufgrund der Funktionsstörung F2 der Lichtquelle λ₅ zur Prüfung des Merkmals M1 bzw. der betreffenden Wertdokumente nicht funktionsfähig ist. Im Fall des Merkmals M2 kann die Funktionsstörung F2 jedoch dadurch umgangen werden, dass der bei Beleuchtung mit der funktionsgestörten Lichtquelle λ₅ detektierte Messwert zum Prüfen des Merkmals M2 nicht verwendet wird, wie es im Betriebsmodus B2 vorgesehen ist, sondern auf den betreffenden Messwert verzichtet werden kann, vgl. Figur 2a.
Funktionsstörung F3:
   Im Selbsttest des Sensors wird eine Funktionsstörung F3 der Lichtquelle λ₆ festgestellt. Falls das Merkmal M1 ausgewählt wurde, stellt der Sensor anhand der Informationen zum Betriebsmodus B1 fest, dass diese Funktionsstörung F3 die Funktionsfähigkeit des Sensors behindern würde. Anhand der Informationen der Tabelle 6 stellt der Sensor jedoch fest, dass die Funktionsstörung für dieses Merkmal M1 durch Verwenden eines anderen Messwerts umgehbar ist, und zwar durch Interpolieren der Messwerte, die bei λ₅ und λ₇ detektiert werden. Der bei Beleuchtung mit λ₆ detektierte Messwert wird für die Auswertung dann durch den mittels Interpolation berechneten Messwert λ₆* ersetzt. Im Fall des Merkmals M2 entnimmt der Sensor den Informationen zum Betriebsmodus B2, dass die Prüfung des Merkmals M2 durch die Funktionsstörung F3 nicht behindert wird. Die Prüfung des Merkmals M2 bzw. der betreffenden Wertdokumente kann mit dem vorgesehenen Betriebsmodus B2 durchgeführt werden.
Funktionsstörung F4:
   Im Selbsttest des Sensors wird eine Funktionsstörung F4 der Messspur L5 festgestellt, z.B. eine Funktionsstörung des Photodetektors der Messspur L5. Falls das Merkmal M1 ausgewählt wurde, stellt der Sensor anhand der Informationen zum Betriebsmodus B1 fest, dass diese Funktionsstörung F4 die Prüfung des Merkmals M1 nicht behindert. Die Prüfung des Merkmals M1 bzw. der betreffenden Wertdokumente kann mit dem vorgesehenen Betriebsmodus B1 durchgeführt werden. Im Fall des Merkmals M2 entnimmt der Sensor der Tabelle 6, dass die Funktionsstörung F4 die Funktionsfähigkeit des Sensors behindern würde, aber für dieses Merkmal M2 durch Verwenden eines anderen Messwerts umgehbar ist, und zwar durch Interpolieren der Messwerte, die in Messspur L4 und in Messspur L6 detektiert werden. Der Messwert aus Messspur L5 wird für die Auswertung dann durch den mittels Interpolation berechneten Messwert L5* ersetzt.

Im Rahmen des Selbsttests werden beispielsweise, unabhängig von dem ausgewählten Merkmal, immer alle Lichtquellen bzw. Photodetektoren des Sensors überprüft. Die Ergebnisse des Selbsttests werden jedoch in Abhängigkeit der Wertdokumentart unterschiedlich bewertet, vgl. Figur 2b. Um den Selbsttest zu beschleunigen, können aber auch in Abhängigkeit des ausgewählten Merkmals unterschiedliche Selbsttest durchgeführt werden. Durch den Selbsttest können z.B. jeweils nur diejenigen Lichtquellen bzw. Photodetektoren überprüft werden, die zur Prüfung des jeweils ausgewählten Merkmals vorgesehen sind. Falls das Merkmal M1 ausgewählt wurde, kann der Selbsttest auf die Lichtquellen der Wellenlängen λ₁, λ₃, λ₅, λ₆ und λ₇ in den Messspuren L8 bis L10 beschränkt werden. Und falls das Merkmal M2 ausgewählt wurde, kann der Selbsttest auf die Lichtquellen der Wellenlängen λ₁ bis λ₅ in den Messspuren L3 bis L10 beschränkt werden.

## Patentansprüche

1. Verfahren zum Betreiben eines Sensors, der zur Prüfung verschiedener Merkmale (M1, M2) von Wertdokumenten ausgebildet ist und zur Durchführung mindestens eines Selbsttests zur Überprüfung seiner Funktionsfähigkeit ausgebildet ist, wobei der Sensor zur Überprüfung seiner Funktionsfähigkeit einen Selbsttest durchführt, bei dem vorgesehen ist, dass der Sensor eine bei dem Selbsttest festgestellte Funktionsstörung in Abhängigkeit des ausgewählten Merkmals (M1, M2) unterschiedlich bewertet und dass der Sensor auf die bei dem Selbsttest festgestellte Funktionsstörung (F1, F2, F3, F4) in Abhängigkeit des ausgewählten Merkmals (M1, M2) unterschiedlich reagiert, wobei
- in dem Sensor für die verschiedenen Merkmale (M1, M2) jeweils ein Betriebsmodus (B1, B2) vorgesehen ist, den der Sensor zur Prüfung des jeweiligen Merkmals verwendet, und
- wobei, bevor der Sensor den Selbsttest durchführt, mindestens eines der Merkmale (M1, M2) ausgewählt wird, das durch den Sensor geprüft werden soll, und
- wobei bei dem Selbsttest des Sensors vorgesehen ist, dass der Sensor auf eine im Rahmen des Selbsttests festgestellte Funktionsstörung (F1, F2, F3, F4), die die Prüfung des ausgewählten Merkmals (M1, M2) behindern würde, wenn die Funktionsstörung umgehbar ist, dadurch reagiert, dass der Sensor zur Prüfung der Wertdokumente, an Stelle des vorgesehenen Betriebsmodus, einen modifizierten Betriebsmodus (B1', B2') verwendet, und
- wobei bei dem Selbsttest des Sensors vorgesehen ist, dass der Sensor auf dieselbe Funktionsstörung, je nach dem, welches der Merkmale ausgewählt wurde, unterschiedlich reagiert, und
- wobei in einem Datenspeicher des Sensors Informationen zu den unterschiedlichen Reaktionen abgespeichert sind, die der Sensor, in Abhängigkeit des ausgewählten Merkmals, bei der festgestellten Funktionsstörung ausführen soll, und
- wobei der Sensor, zur unterschiedlichen Bewertung und Reaktion auf die festgestellte Funktionsstörung in Abhängigkeit des ausgewählten Merkmal, diejenigen der in dem Datenspeicher abgespeicherten Reaktionen verwendet, die dem ausgewählten Merkmal dort zugeordnet sind.

2. Verfahren nach Anspruch 1, **dadurch gekennzeichnet, dass** bei dem Selbsttest des Sensors vorgesehen ist, dass der Sensor, falls ein Merkmal (M1, M2) ausgewählt wurde, dessen Prüfung die festgestellte Funktionsstörung (F1, F2, F3, F4) behindern würde, anders auf die festgestellte Funktionsstörung reagiert als falls ein Merkmal (M1, M2) ausgewählt wurde, dessen Prüfung die festgestellte Funktionsstörung nicht behindern würde.

3. Verfahren nach einem der Ansprüche 1 bis 2, **dadurch gekennzeichnet, dass** der Sensor in dem modifizierten Betriebsmodus (B1', B2') die Wertdokumente ausschließlich auf Basis von Messwerten prüft, die nicht von der festgestellten Funktionsstörung (F1, F2, F3, F4) betroffen sind.

4. Verfahren nach einem der Ansprüche 1 bis 3, **dadurch gekennzeichnet, dass** der Sensor in dem modifizierten Betriebsmodus (B1', B2') zur Prüfung des ausgewählten Merkmals (M1, M2) zumindest einen anderen Messwert verwendet als in dem zur Prüfung des ausgewählten Merkmals (M1, M2) vorgesehenen Betriebsmodus (B1, B2) bestimmt ist.

5. Verfahren nach einem der vorhergehenden Ansprüche, **dadurch gekennzeichnet, dass** der Sensor ein optischer Sensor ist und der Sensor in Abhängigkeit der spektralen Eigenschaften des ausgewählten Merkmals die festgestellte Funktionsstörung (F1, F2, F3, F4) unterschiedlich bewertet und unterschiedlich auf die festgestellte Funktionsstörung reagiert.

6. Verfahren nach einem der vorhergehenden Ansprüche, **dadurch gekennzeichnet, dass** der Sensor ein optischer Sensor ist und der Selbsttest ein Überprüfen der Funktion mindestens einer Lichtquelle (41) des Sensors und/oder mindestens eines Photodetektors (43) des Sensors umfasst, während kein Wertdokument (10) im Erfassungsbereich des Sensors vorhanden ist, wobei, zum Überprüfen der Funktion der Lichtquelle und/oder des Photodetektors, ein Anteil des an einem Fenster (8) des Sensors reflektierten Lichts der Lichtquelle (41) durch den Photodetektor (43) detektiert wird.

7. Verfahren nach Anspruch 6, **dadurch gekennzeichnet, dass** der Selbsttest des Sensors, durch den die Funktion der Lichtquelle (41) und/oder des Photodetektors (43) überprüft wird, in der Lücke zwischen zwei nacheinander an dem Sensor vorbeitransportierten Wertdokumenten (10) durchgeführt wird.

8. Verfahren nach einem der Ansprüche 1 bis 7, **dadurch gekennzeichnet, dass** der Sensor ein optischer Sensor mit mehreren Lichtquellen ist, der das von den Wertdokumenten ausgehende Licht bei mehreren Wellenlängen detektieren kann, und dass der optische Sensor in dem modifizierten Betriebsmodus (B1', B2'), im Fall einer Funktionsstörung, die eine der Lichtquellen betrifft, zur Prüfung des ausgewählten Merkmals mindestens eine andere Lichtquelle verwendet als in dem vorgesehenen Betriebsmodus (B1, B2) bestimmt ist.

9. Verfahren nach einem der Ansprüche 1 bis 8, **dadurch gekennzeichnet, dass** der Sensor ein optischer Sensor ist, der das von den Wertdokumenten ausgehende Licht bei mehreren Wellenlängen detektieren kann, und dass der optische Sensor in dem modifizierten Betriebsmodus (B1', B2') zur Prüfung des ausgewählten Merkmals (M1, M2) zumindest einen Messwert verwendet, der bei einer anderen Wellenlänge detektiert wird als die Messwerte, die die in dem vorgesehenen Betriebsmodus (B1, B2) zur Prüfung des ausgewählten Merkmals bestimmt sind.

10. Verfahren nach einem der Ansprüche 1 bis 9, **dadurch gekennzeichnet dass** der Sensor ein optischer Sensor ist, der das von den Wertdokumenten ausgehende Licht bei mehreren Wellenlängen detektieren kann, und dass der optische Sensor in dem modifizierten Betriebsmodus (B1', B2') zur Prüfung des ausgewählten Merkmals (M1, M2), an Stelle eines durch die Funktionsstörung betroffenen Messwerts, einen abgeleiteten Messwert verwendet, der aus Messwerten abgeleitet wird, die die spektral benachbart zu dem durch die Funktionsstörung betroffen Messwert detektiert werden.

11. Verfahren nach einem der vorhergehenden Ansprüche, **dadurch gekennzeichnet, dass** der Sensor mehrere Messspuren (L1-L12) quer zu einer Transportrichtung (T) der Wertdokumente (10) aufweist, entlang der die Wertdokumente zur deren Prüfung an dem Sensor vorbeitransportiert werden, und dass der Sensor die festgestellte Funktionsstörung, in Abhängigkeit der Position des ausgewählten Merkmals (M1, M2) auf dem Wertdokument, unterschiedlich bewertet und, in Abhängigkeit der Position des ausgewählten Merkmals auf dem Wertdokument, unterschiedlich auf die festgestellte Funktionsstörung reagiert.

12. Verfahren nach Anspruch 11, **dadurch gekennzeichnet, dass** der Sensor in dem modifizierten Betriebsmodus (B1', B2') zur Prüfung des ausgewählten Merkmals, im Fall einer Funktionsstörung einer der Messspuren (L1-L12), an Stelle des Messwerts der von der Funktionsstörung betroffenen Messspur, einen abgeleiteten Messwert verwendet, der aus den Messwerten von Messspuren abgeleitet wird, die zu der von der Funktionsstörung betroffenen Messspur benachbart sind.

13. Verfahren nach einem der Ansprüche 11 bis 12, **dadurch gekennzeichnet, dass** der Sensor in dem modifizierten Betriebsmodus (B1', B2'), im Fall einer Funktionsstörung einer der Messspuren, zur Prüfung des ausgewählten Merkmals, an Stelle des Messwerts der von der Funktionsstörung betroffenen Messspur, den Messwert einer anderen Messspur verwendet, die zu der von der Funktionsstörung betroffenen Messspur benachbart ist.

14. Sensor zur Prüfung verschiedener Merkmale (M1, M2) von Wertdokumenten, der zur Durchführung mindestens eines Selbsttests ausgebildet ist, bei dem der Sensor seine Funktionsfähigkeit überprüfen kann, insbesondere eines Selbsttests gemäß einem oder mehreren der vorhergehenden Ansprüche, wobei bei dem Selbsttest des Sensors vorgesehen ist, dass der Sensor eine im Rahmen des Selbsttest festgestellte Funktionsstörung in Abhängigkeit des ausgewählten Merkmals (M1, M2) unterschiedlich bewertet und auf die im Rahmen des Selbsttests festgestellte Funktionsstörung (F1, F2, F3, F4) in Abhängigkeit des ausgewählten Merkmals (M1, M2) unterschiedlich reagiert, wobei
- in dem Sensor zur Prüfung der verschiedenen Merkmale (M1, M2) jeweils ein Betriebsmodus (B1, B2) vorgesehen ist, und
- wobei der Sensor dazu ausgebildet ist, dass, bevor der Sensor einen Selbsttest durchführt, mindestens eines der Merkmale (M1, M2) ausgewählt wird, das durch den Sensor geprüft werden soll, und
- wobei bei dem Selbsttest des Sensors vorgesehen ist, dass der Sensor auf eine im Rahmen des Selbsttests festgestellte Funktionsstörung (F1, F2, F3, F4), die die Prüfung des ausgewählten Merkmals (M1, M2) behindern würde, wenn die Funktionsstörung umgehbar ist, dadurch reagiert, dass der Sensor zur Prüfung der Wertdokumente, an Stelle des vorgesehenen Betriebsmodus, einen modifizierten Betriebsmodus (B1', B2') verwendet, und
- wobei bei dem Selbsttest des Sensors vorgesehen ist, dass der Sensor auf dieselbe Funktionsstörung, je nach dem, welches der Merkmale ausgewählt wurde, unterschiedlich reagiert, und
- wobei in einem Datenspeicher des Sensors Informationen zu den unterschiedlichen Reaktionen abgespeichert sind, die der Sensor, in Abhängigkeit des ausgewählten Merkmals, bei der festgestellten Funktionsstörung ausführen soll, und
- wobei der Sensor dazu ausgebildet ist, zur unterschiedlichen Bewertung und Reaktion auf die festgestellte Funktionsstörung in Abhängigkeit des ausgewählten Merkmal, diejenigen der in dem Datenspeicher abgespeicherten Reaktionen zu verwenden, die dem ausgewählten Merkmal dort zugeordnet sind.

## Claims

1. A method for operating a sensor which is configured for checking different features (M1, M2) of value documents and which is configured for carrying out at least one self-test for verifying its functionality, wherein the sensor carries out a self-test for verifying its functionality in which it is provided that the sensor rates a malfunction ascertained in the self-test differently in dependence on the selected feature (M1, M2) and that the sensor reacts to the malfunction (F1, F2, F3, F4) ascertained in the self-test differently in dependence on the selected feature (M1, M2), wherein
- in the sensor there is respectively provided for the different features (M1, M2) an operating mode (B1, B2) which the sensor employs for checking the respective feature, and
- wherein, before the sensor carries out the self-test, at least one of the features (M1, M2) is selected that is to be checked by the sensor, and
- wherein it is provided in the self-test of the sensor that the sensor reacts to a malfunction (F1, F2, F3, F4) which would hinder the checking of the selected feature (M1, M2), in the case that the malfunction is circumventable, by the sensor employing a modified operating mode (B1', B2') instead of the provided operating mode for checking the value documents, and
- wherein it is provided in the self-test of the sensor that the sensor reacts differently to the same malfunction in dependence on the selected feature, and
- wherein in a data memory of the sensor information is stored on the different reactions which the sensor is to execute in dependence on the selected feature in the case of the ascertained malfunction, and
- wherein, for differently rating and reacting to the ascertained malfunction in dependence on the selected feature, the sensor employs those of the reactions stored in the data memory that are associated with the selected feature there.

2. The method according to claim 1, **characterized in that** it is provided in the self-test of the sensor that the sensor, if a feature (M1, M2) was selected whose check would be hindered by the ascertained malfunction (F1, F2, F3, F4), the sensor reacts to the ascertained malfunction differently than if a feature (M1, M2) was selected whose check would not be hindered by the ascertained malfunction.

3. The method according to claim 1 to 2, **characterized in that** the sensor, in the modified operating mode (B1', B2'), checks the value documents exclusively on the basis of measured values that are not affected by the ascertained malfunction (F1, F2, F3, F4).

4. The method according to any of claims 1 to 3, **characterized in that** the sensor, in the modified operating mode (B1', B2'), employs for checking the selected feature (M1, M2) at least one other measured value than determined in the operating mode (B1, B2) provided for checking the selected feature (M1, M2).

5. The method according to any of the preceding claims, **characterized in that** the sensor is an optical sensor, and the sensor rates the ascertained malfunction (F1, F2, F3, F4) differently and reacts differently to the ascertained malfunction in dependence on the spectral properties of the selected feature.

6. The method according to any of the preceding claims, **characterized in that** the sensor is an optical sensor, and the self-test comprises a verification of the function of at least one light source (41) of the sensor and/or of at least one photodetector (43) of the sensor, while there is no value document (10) present in the capture region of the sensor, wherein, for verifying the function of the light source and/or of the photodetector, a portion of the light of the light source (41) that is reflected on a window (8) of the sensor is detected by the photodetector (43).

7. The method according to claim 6, **characterized in that** the self-test of the sensor by which the function of the light source (41) and/or of the photodetector (43) is verified is carried out in the gap between two value documents (10) transported consecutively past the sensor.

8. The method according to any of claims 1 to 7, **characterized in that** the sensor is an optical sensor having several light sources, which is able to detect the light emanating from the value documents at several wavelengths, and that the optical sensor employs for checking the selected feature in the modified operating mode (B1', B2'), in the case of a malfunction affecting one of the light sources, at least one other light source than determined in the provided operating mode (B1, B2).

9. The method according to any of claims 1 to 8, **characterized in that** the sensor is an optical sensor which can detect the light emanating from the value documents at several wavelengths, and that the optical sensor employs for checking the selected feature (M1, M2) in the modified operating mode (B1', B2') at least one measured value that is detected at a different wavelength than the measured values that are determined in the provided operating mode (B1, B2) for checking the selected feature.

10. The method according to any of claims 1 to 9, **characterized in that** the sensor is an optical sensor which can detect the light emanating from the value documents at several wavelengths, and that the optical sensor employs for checking the selected feature (M1, M2) in the modified operating mode (B1', B2'), instead of a measured value affected by the malfunction, a derived measured value which is derived from measured values that are detected spectrally adjacent to the measured value affected by the malfunction.

11. The method according to any of the preceding claims, **characterized in that** the sensor has several measuring tracks (L1-L12) transverse to a transport direction (T) of the value documents (10) along which the value documents are transported past the sensor for their check, and that the sensor rates the ascertained malfunction differently, in dependence on the position of the selected feature (M1, M2) on the value document, and reacts to the ascertained malfunction differently, in dependence on the position of the selected feature on the value document.

12. The method according to claim 11, **characterized in that** the sensor employs for checking the selected feature in the modified operating mode (B1', B2'), in the case of a malfunction of one of the measuring tracks (L1-L12), instead of the measured value of the measuring track affected by the malfunction, a derived measured value which is derived from the measured values of measuring tracks that are adjacent to the measuring track affected by the malfunction.

13. The method according to either of claims 11 to 12, **characterized in that** the sensor employs for checking the selected feature in the modified operating mode (B1', B2'), in the case of a malfunction of one of the measuring tracks, instead of the measured value of the measuring track affected by the malfunction, the measured value of a different measuring track that is adjacent to the measuring track affected by the malfunction.

14. A sensor for checking different features (M1, M2) of value documents which is configured for carrying out at least one self-test, wherein the sensor can verify its functionality, in particular a self-test according to one or several of the preceding claims, wherein it is provided in the self-test of the sensor that the sensor rates a malfunction ascertained in the self-test differently in dependence on the selected feature (M1, M2) and reacts differently to the ascertained malfunction (F1, F2, F3, F4) in the self-test in dependence on the selected feature (M1, M2), wherein
- in the sensor there is respectively provided for checking the different features (M1, M2) an operating mode (B1, B2), and
- wherein the sensor is configured such that, before the sensor carries out a self-test, at least one of the features (M1, M2) is selected that is to be checked by the sensor, and
- wherein it is provided in the self-test of the sensor that the sensor reacts to a malfunction (F1, F2, F3, F4) which would hinder the checking of the selected feature (M1, M2), in the case that the malfunction is circumventable, by the sensor employing a modified operating mode (B1', B2') instead of the provided operating mode for checking the value documents, and
- wherein it is provided in the self-test of the sensor that the sensor reacts differently to the same malfunction in dependence on the selected feature, and
- wherein in a data memory of the sensor information is stored on the different reactions which the sensor is to execute in dependence on the selected feature in the case of the ascertained malfunction, and
- wherein, for differently rating and reacting to the ascertained malfunction in dependence on the selected feature, the sensor is configured to employ those of the reactions stored in the data memory that are associated with the selected feature there.

## Revendications

1. Procédé pour faire fonctionner un capteur qui est conçu pour l'examen de différentes caractéristiques (M1, M2) de documents de valeur et est conçu pour la réalisation d'au moins un auto-test pour la vérification de sa capacité de fonctionnement, cependant que le capteur, pour la vérification de sa capacité de fonctionnement, effectue un auto-test dans lequel il est prévu que le capteur évalue différemment, en fonction de la caractéristique (M1, M2) choisie, un dysfonctionnement constaté lors de l'auto-test, et que le capteur réagit différemment, en fonction de la caractéristique (M1, M2) choisie, au dysfonctionnement (F1, F2, F3, F4) constaté lors de l'auto-test, cependant que
- dans le capteur, pour les différentes caractéristiques (M1, M2), respectivement un mode de fonctionnement (B1, B2) que le capteur utilise pour l'examen de la caractéristique respective est prévu, et
- cependant que, avant que le capteur n'effectue l'auto-test, au moins une des caractéristiques (M1, M2) devant être examinée par le capteur est choisie, et
- cependant qu'il est prévu que, lors de l'auto-test du capteur, à un dysfonctionnement (F1, F2, F3, F4), constaté dans le cadre de l'auto-test et qui entraverait l'examen de la caractéristique (M1, M2) choisie, le capteur, quand le dysfonctionnement est contournable, réagit en ce que le capteur, pour l'examen des documents de valeur, utilise au lieu du mode de fonctionnement prévu un mode de fonctionnement modifié (B1', B2'), et,
- cependant qu'il est prévu que, lors de l'auto-test du capteur, le capteur, au même dysfonctionnement, réagit différemment en fonction de celle des caractéristiques qui a été choisie, et
- cependant que, dans une mémoire de données du capteur, des informations sur les différentes réactions que le capteur, lors du dysfonctionnement constaté, doit exécuter en fonction de la caractéristique choisie, sont mémorisées, et
- cependant que le capteur, pour l'évaluation et la réaction différente au dysfonctionnement constaté, utilise, en fonction de la caractéristique choisie, celles les réactions mémorisées dans la mémoire de données qui y sont affectées à la caractéristique choisie.

2. Procédé selon la revendication 1, **caractérisé en ce qu'**il est prévu que, lors de l'auto-test du capteur, dans le cas où une caractéristique (M1, M2) dont le dysfonctionnement (F1, F2, F3, F4) constaté entraverait l'examen a été choisie, le capteur réagit autrement au dysfonctionnement constaté que dans le cas où une caractéristique (M1, M2) dont le dysfonctionnement constaté n'entraverait pas l'examen a été choisie.

3. Procédé selon une des revendications de 1 à 2, **caractérisé en ce que** le capteur, dans le mode de fonctionnement modifié (B1', B2'), examine les documents de valeur exclusivement sur la base de valeurs de mesure qui ne sont pas concernées par le dysfonctionnement (F1, F2, F3, F4) constaté.

4. Procédé selon une des revendications de 1 à 3, **caractérisé en ce que** le capteur, dans le mode de fonctionnement modifié (B1', B2'), pour l'examen de la caractéristique (M1, M2) choisie, utilise au moins une autre valeur de mesure qu'il est déterminée dans le mode de fonctionnement (B1, B2) prévu pour pour l'examen de la caractéristique (M1, M2) choisie.

5. Procédé selon une des revendications précédentes, **caractérisé en ce que** le capteur est un capteur optique et que le capteur, en fonction des propriétés spectrales de la caractéristique choisie, évalue différemment le dysfonctionnement (F1, F2, F3, F4) constaté et réagit différemment au dysfonctionnement constaté.

6. Procédé selon une des revendications précédentes, **caractérisé en ce que** le capteur est un capteur optique et que l'auto-test comprend une vérification de la fonction d'au moins une source de lumière (41) du capteur et/ou d'au moins un photodétecteur (43) du capteur pendant qu'aucun document de valeur (10) ne se trouve dans la zone de saisie du capteur, cependant que, pour la vérification de la fonction de la source de lumière et/ou du photodétecteur, une part de la lumière, réfléchie à une fenêtre (8) du capteur, de la source de lumière (41), est détectée par le photodétecteur (43).

7. Procédé selon la revendication 6, **caractérisé en ce que** l'auto-test du capteur par lequel la fonction de la source de lumière (41) et/ou du photodétecteur (43) est vérifié est effectué dans l'espace entre deux documents de valeur (10) transportés l'un après l'autre en passant par le capteur.

8. Procédé selon une des revendications de 1 à 7, **caractérisé en ce que** le capteur est un capteur optique ayant plusieurs sources de lumière qui peut détecter à plusieurs longueurs d'onde la lumière émanant des documents de valeur, et que le capteur optique, dans le mode de fonctionnement modifié (B1', B2'), dans le cas d'un dysfonctionnement concernant une des sources de lumière, utilise pour l'examen de la caractéristique choisie au moins une autre source de lumière qu'il est déterminé dans le mode de fonctionnement (B1, B2) prévu.

9. Procédé selon une des revendications de 1 à 8, **caractérisé en ce que** le capteur est un capteur optique qui peut détecter à plusieurs longueurs d'onde la lumière émanant des documents de valeur, et que le capteur optique, dans le mode de fonctionnement modifié (B1', B2'), pour l'examen de la caractéristique choisie (M1, M2), utilise au moins une valeur de mesure qui est détectée à une autre longueur d'onde que les valeurs de mesure qui, dans le mode de fonctionnement prévu (B1, B2), sont déterminées pour l'examen de la caractéristique choisie.

10. Procédé selon une des revendications de 1 à 9, **caractérisé en ce que** le capteur est un capteur optique qui peut détecter à plusieurs longueurs d'onde la lumière émanant des documents de valeur, et que le capteur optique, dans le mode de fonctionnement modifié (B1', B2'), pour l'examen de la caractéristique choisie (M1, M2), utilise au lieu d'une valeur de mesure concernée par le dysfonctionnement une valeur de mesure dérivée qui est dérivée de valeurs de mesure détectées de manière spectralement adjacente à la valeur de mesure concernée par le dysfonctionnement.

11. Procédé selon une des revendications précédentes, **caractérisé en ce que** le capteur comporte plusieurs pistes de mesure (L1-L12) transversalement à une direction de transport (T) des documents de valeur (10), le long desquelles les documents de valeur sont, pour leur examen, transportés en passant par le capteur, et que le capteur évalue différemment, en fonction de la position de la caractéristique (M1, M2) choisie sur le document de valeur, le dysfonctionnement constaté, et réagit différemment, en fonction de la position de la caractéristique choisie sur le document de valeur, au dysfonctionnement constaté.

12. Procédé selon la revendication 11, **caractérisé en ce que** le capteur, dans le mode de fonctionnement modifié (B1', B2'), pour l'examen de la caractéristique choisie, utilise, dans le cas d'un dysfonctionnement d'une des pistes de mesure (L1-L12), au lieu de la valeur de mesure de la piste de mesure concernée par le dysfonctionnement une valeur de mesure dérivée qui est dérivée de valeurs de mesure de pistes de mesure qui sont adjacentes à la piste de mesure concernée par le dysfonctionnement.

13. Procédé selon une des revendications de 11 à 12, **caractérisé en ce que** le capteur, dans le mode de fonctionnement modifié (B1', B2'), dans le cas d'un dysfonctionnement d'une des pistes de mesure, pour l'examen de la caractéristique choisie, utilise au lieu de la valeur de mesure de la piste de mesure concernée par le dysfonctionnement la valeur de mesure d'une autre piste de mesure adjacentes à la piste de mesure concernée par le dysfonctionnement.

14. Capteur destiné à l'examen de différentes caractéristiques (M1, M2) de documents de valeur, lequel est conçu pour la réalisation d'au moins un auto-test lors duquel le capteur peut vérifier sa capacité de fonctionnement, en particulier d'un auto-test selon une ou plusieurs des revendications précédentes, cependant que, lors de l'auto-test du capteur, il est prévu que le capteur évalue différemment, en fonction de la caractéristique (M1, M2) choisie, un dysfonctionnement constaté dans le cadre de l'auto-test, et réagit différemment, en fonction de la caractéristique (M1, M2) choisie, au dysfonctionnement (F1, F2, F3, F4) constaté dans le cadre de l'auto-test, cependant que
- dans le capteur, pour l'examen des différentes caractéristiques (M1, M2), respectivement un mode de fonctionnement (B1, B2) est prévu, et
- cependant que le capteur est conçu pour que, avant que le capteur n'effectue un auto-test, au moins une des caractéristiques (M1, M2) devant être examinée par le capteur soit choisie, et
- cependant qu'il est prévu que, lors de l'auto-test du capteur, à un dysfonctionnement (F1, F2, F3, F4), constaté dans le cadre de l'auto-test et qui entraverait l'examen de la caractéristique (M1, M2) choisie, le capteur, quand le dysfonctionnement est contournable, réagit en ce que le capteur, pour l'examen des documents de valeur, utilise au lieu du mode de fonctionnement prévu un mode de fonctionnement modifié (B1', B2'), et,
- cependant qu'il est prévu que, lors de l'auto-test du capteur, le capteur, au même dysfonctionnement, réagit différemment en fonction de celle des caractéristiques qui a été choisie, et
- cependant que, dans une mémoire de données du capteur, des informations sur les différentes réactions que le capteur, lors du dysfonctionnement constaté, doit exécuter en fonction de la caractéristique choisie sont mémorisées, et
- cependant que le capteur, est conçu pour, pour l'évaluation et la réaction différente au dysfonctionnement constaté, utiliser, en fonction de la caractéristique choisie, celles les réactions mémorisées dans la mémoire de données qui y sont affectées à la caractéristique choisie.
